# EUROPÄISCHE PATENTSCHRIFT

(11) **EP 3 854 279 B1**
(45) Veröffentlichungstag und Bekanntmachung des Hinweises auf die Patenterteilung: **18.09.2024**
(21) Anmeldenummer: 21150528.4
(22) Anmeldetag: 07.01.2021
(51) Int. Cl.: A47K 5/12, B05B 15/30, B05B 9/08, B05B 11/00

(54) **BEHÄLTER UND SET AUS SPENDER UND BEHÄLTER**
CONTAINER AND SET OF DISPENSER AND CONTAINER
RÉCIPIENT ET ENSEMBLE COMPRENANT UN DISTRIBUTEUR ET UN RÉCIPIENT

(30) Priorität: 24.01.2020 AT 500572020
(43) Veröffentlichungstag der Anmeldung: 28.07.2021
(73) Patentinhaber: Hagleitner, Hans Georg, 5700 Zell am See (AT)
(72) Erfinder: Hagleitner, Hans Georg, 5700 Zell am See (AT)
(74) Vertreter: Torggler & Hofmann Patentanwälte - Innsbruck

(56) Entgegenhaltungen:
- EP-A1- 0 001 595
- EP-A1- 3 162 732
- EP-A1- 3 708 054
- EP-A1- 3 708 260
- EP-B1- 3 162 732
- WO-A2-2004/094067

## Beschreibung

Die Erfindung betrifft einen ein pumpfähiges Medium enthaltenden Behälter mit einer Öffnung, die durch einen Einsatz verschlossen ist, in dem mittels eines Ansaugstutzens eine Ansaugöffnung durchgestoßen werden kann, wobei der Einsatz zumindest zwei, vorzugsweise einander überlagernde, Bereiche unterschiedlicher Härte aufweist, und wobei der härtere Bereich des Einsatzes an der Öffnung des Behälters anliegt. Die Erfindung betrifft weiters ein Set, umfassend einen Spender für ein pumpfähiges Medium, mit einer in einem Spenderteil, vorzugsweise in einem Gehäuseoberteil, angeordneten Ausgabeeinrichtung, an der ein Ansaugstutzen vorgesehen ist, und den das pumpfähige Medium enthaltenden Behälter.

Aus der DE 29920517 U ist ein Seifenspender bekannt, der einen Seifenbehälter mit einem Hals aufweist, in den ein Einsatz aus einem korrosionsbeständigen und eine Keimbildung hintanhaltenden Metall, beispielsweise Edelstahl, eingeklebt ist. Der Einsatz hat eine zentrale Bohrung in die eine Ausgabeeinheit mit einer Pumpe eingedrückt ist, sodass ein dichtender Pass- bzw. Presssitz ausgebildet ist. Ein Ansaugstutzen der Pumpe ragt nach unten in das anzusaugende Medium. In die Bohrungswand ist eine Rille eingearbeitet, die nach dem Einsetzen der Pumpe einen Belüftungskanal darstellt. Sowohl der Behälter als auch die Ausgabeeinheit sind für längere Anwendungszeiträume vorgesehen, sodass die Ausgabeeinheit aus der Einsatzbohrung entnommen werden kann, um Seife nachzufüllen.

Anstatt das pumpfähige Medium aus einem größeren Vorrat in den Spenderbehälter nachzufüllen, ist es vor allem hinsichtlich der Handhabung einfacher, Nachfüllungen zu verwenden, also mit dem Medium gefüllte Einwegbehälter, die an den Spenderteil angesetzt werden und nach Entleerung gegen einen neuen Behälter getauscht werden. Die Behälter der Nachfüllungen sind mit einem dichten Verschluss versehen, der vor dem Ansetzen des Behälters an das Gehäuse geöffnet oder abgenommen wird. Nach Herstellung der Strömungsverbindung zwischen der im Gehäuse angeordneten Pumpe und dem Medium im Behälter ist der Spender wieder betriebsbereit.

Aus der DE 102005029746 ist ein Behälter der eingangs genannten Art bekannt. Der Behälter ist insbesondere als Nachfüllung für einen Zerstäuber vorgesehen und weist in der Behälteröffnung einen Einsatz auf, der oberseitig durch eine Abdeckung oder Versiegelung gasdicht verschlossen ist. Am inneren Ende des Einsatzes ist ein vom Ansaugstutzen durchstoßbares Dichtelement angeordnet, das sich nach der Perforation dichtend an den Ansaugstutzen anschmiegt. Durch den Abstand zwischen der oberseitigen Abdeckung und dem innen liegenden Dichtelement ist ein übermäßig langer Weg erforderlich, um die Strömungsverbindung zwischen dem Medium im Behälter und einer Ausgabeeinrichtung herzustellen.

Die EP 3172146 zeigt ein Bruchsiegel zum Verschluss einer Öffnung eines ein Medium enthaltenden Behälters sowie einen Behälter mit einem derartigen Bruchsiegel. Das Bruchsiegel weist einen von einem Ansaugstutzen durchstoßbaren Mittelbereich auf, der durch radiale Kerben geschwächt ist.

Die EP 3 708 260 A1 zeigt einen Behälter mit einem Einsatz, welcher aus zwei Komponenten besteht. Dieses Dokument fällt unter Art. 54(3) EPÜ.

Die EP 3 708 054 A1 zeigt einen Behälter mit einem Einsatz, welcher eine durchstoßbare Membran umfasst. Dieses Dokument fällt unter Art. 54(3) EPÜ.

Die EP 3 162 732 A1 zeigt einen inneren Behälter aus Papier, welcher in einen äußeren Kunststoffbehälter einsetzbar ist. Der innere Behälter weist eine Membran auf, welche von einem Stutzen durchstoßen werden kann.

Die EP 0 001 595 A1 zeigt einen Seifenspender mit einem kopfüber stehenden Behälter mit einem Einsatz. Der einteilig ausgeführte Einsatz kann von einem Stutzen durchstoßen werden und ist gegenüber dem Stutzen dichtend.

Die WO 2004/094067 A2 zeigt eine Vorrichtung zum Sprayen von Reinigungsmittel mit einem Behälter. Der Behälter weist einen Aufsatz mit einer zu perforierenden oder einer von vornherein offenen Öffnung auf. Zudem ist eine durchstoßbare Dichtung vorgesehen, welche mit dem Behälter verbindbar ist oder ohne Verbindung zwischen dem Aufsatz und dem Behälter anordenbar ist.

Die Erfindung hat es sich nun zur Aufgabe gestellt, einen Behälter der eingangs genannten Art zu schaffen, der einen nur sehr kurzen Einführweg für den Ansaugstutzen erfordert, um den Einsatz zu perforieren, und sich daher auch als Nachfüllbehälter für ein Set eignet, das einen Spender mit einer Ausgabeeinrichtung aufweist.

Bei einem erfindungsgemäßen Behälter ist daher vorgesehen, dass der Einsatz zumindest zwei, vorzugsweise einander überlagernde, Bereiche unterschiedlicher Härte aufweist, wobei der härtere Bereich des Einsatzes an der Öffnung des Behälters anliegt, und der weichere Bereich zumindest einen Teil der Ansaugöffnung überdeckt, dass der härtere Bereich Eigenschaften aufweist, die auf eine Unterstützung des weicheren Bereiches beim Durchstoßen des Einsatzes abgestimmt sind, und dass der weichere Bereich Eigenschaften aufweist, die auf eine Dichtfunktion zum Ansaugstutzen abgestimmt sind.

Durch den Wegfall eines Abstands zwischen den beiden Bereichen unterschiedlicher Härte beschränkt sich der Weg, den der Ansaugstutzen zum Durchstoßen der Ansaugöffnung zurücklegen muss, auf die Dicke der beiden aufeinander liegenden Bereiche. Dabei ist erfindungsgemäß vorgesehen, dass im härteren Bereich des Einsatzes zumindest ein Teil der Ansaugöffnung ausgespart und vom weicheren Bereich überdeckt, und wobei die Ansaugöffnung einen Schlitz umfasst, dessen Rand eine Scherkante bildet, entlang der der weichere Bereich vom härteren Bereich gestützt wird, wenn er vom Ansaugstutzen durchtrennt wird. Durch die Unterstützung des weicheren Bereiches wird verhindert, dass der weichere Bereich sich bei einem stumpfen Ende des Ansaugstutzens dehnt und nach innen stülpt, sodass die Ansaugöffnung nicht durchstoßen wird.

In einer bevorzugten Ausführung, die für einen Ansaugstutzen mit einem kreisrunden Querschnitt besonders geeignet ist, ist vorgesehen, dass der Schlitz C-förmig ist und die innere Scherkante an einer entfernbaren Materialbrücke des härteren Bereiches gebildet ist. Je nach Spröde des Materials des härteren Bereiches kann die Materialbrücke dabei nach unten gebogen oder ausgebrochen werden. Die Breite des C-förmigen Schlitzes kann zwischen 0,2 bis 1,5 mm betragen, insbesondere hat sich eine Schlitzbreite von 0,37 mm bewährt.

Der härtere Bereich besteht bevorzugt aus einem klassischen Hartkunststoff, beispielsweise Polypropylen, Polyethylen, oder einem ähnlichen Werkstoff. Materialien für den weicheren Bereich haben bevorzugt eine Shore-Härte von 30 bis 90 Shore A, insbesondere von 50 Shore A. In einer bevorzugten Ausführung ist dabei vorgesehen, dass der Einsatz aus einem 2K-Dichtungsmaterial gebildet ist, das eine Hartkomponente und eine Weichkomponente umfasst, die den härteren und den weicheren Bereich bilden.

In einer weiteren bevorzugten Ausführung, in der der Behälter formstabil ist, ist ein Belüftungskanal vorgesehen, in den ein Ventil eingesetzt ist. Der Belüftungskanal erstreckt sich nur durch den härteren Bereich des Einsatzes, wenn der weichere Bereich rund um den Belüftungskanal ausgespart ist. Das Ventil kann beispielsweise ein Entenschnabelventil oder dergleichen sein.

Aufgrund des sehr geringen Weges, der für das Durchstoßen der Ansaugöffnung benötigt wird, ist für die Verbindung des Behälters mit einem Spenderteil ein Bajonettverschluss einsetzbar. Eine weitere bevorzugte Ausführung sieht daher vor, dass der Behälter einen Hals aufweist, an dem außen Elemente eines Bajonettverschlusses und innen der Einsatz vorgesehen sind. Für die Erreichung des Weges können in einer ersten Ausführung Elemente des Bajonettverschlusses jeweils einen axialen anziehenden Steg mit einer an einem Anschlag endenden Mulde aufweisen, deren Übergang zum Steg einen Öffnungswiderstand bildet. Auf diese Weise verrastet der Bajonettverschluss bei Erreichen des Anschlags und kann nicht zufällig selbständig öffnen, sondern muss bewusst unter Überwindung des Öffnungswiderstandes verdreht werden. Unter "axial anziehend" wird dabei verstanden, dass der sich in Umfangsrichtung erstreckende Steg zumindest am Beginn eine Schräge aufweist, sodass beim Schließen des Bajonettverschlusses der Behälterrand gegen den Spenderteil gepresst wird, wobei eine bevorzugt dazwischen angeordnete Dichtung komprimiert wird.

In einer zweiten Ausführung kann vor einem Anschlag des Bajonettverschlusses am Hals des Behälters eine parallel zum Anschlag angeordnete Rippe vorgesehen sein, nach deren Überwindung ebenfalls ein Öffnungswiderstand gegeben ist.

Ein erfindungsgemäßes Set umfasst einen Spender für das pumpfähige Medium, der eine in einem Spenderteil, vorzugsweise in einem Gehäuseoberteil, angeordnete Ausgabeeinrichtung mit einem Ansaugstutzen, und den das pumpfähige Medium enthaltenden, tauschbaren Behälter aufweist, der bevorzugt noch mit einer abnehmbaren Verschlusskappe versehen ist. Beim Ansetzen des Behälters an den Spenderteil durchstößt der Ansaugstutzen den Einsatz, der aus einem Dichtungsmaterial besteht. Diese überraschend einfache Lösung beruht auf der Erkenntnis, dass die Behälteröffnung sowohl vor als auch während der Verwendung im Spender gedichtet sein muss, nämlich als Nachfüllung mit Verschlusskappe und nach dem Ansetzen des Behälters an den Spenderteil, beispielsweise an den Gehäuseoberteil, in Bezug auf die im Spender angeordnete Pumpe. Dabei sind hier verschiedene Kombinationen möglich, die von der Art des Behälters (formstabil oder zusammendrückbar), von der Art der Pumpe (händisch oder motorisch betätigbar) usw. abhängig sind, und dass ein Einsatz aus Dichtungsmaterial auf die unterschiedlichen Anforderungen optimal abgestimmt werden kann.

Eine bevorzugte Ausführung sieht dabei vor, dass der Einsatz aus einem 2K-Dichtungsmaterial gebildet ist, und ein den Behälter berührender Bereich aus einer ersten, härteren Komponente besteht, deren Eigenschaften auf einen Halt im Behälter abgestimmt sind, und ein die Abdichtung übernehmender Bereich aus einer zweiten, weicheren Komponente besteht, deren Eigenschaften auf eine Dichtfunktion abgestimmt sind. Insbesondere in dieser Ausführung kann daher aus der zweiten, weicheren Komponente des Einsatzes eine erste Dichtzone ausgeformt sein, die der Ansaugöffnung zugeordnet ist, und gegebenenfalls eine zweite Dichtzone ausgeformt sein, die einen für einen formstabilen Behälter erforderlichen Belüftungs-kanal umschließt. Bevorzugt sind beide Dichtzonen der zweiten, weicheren Komponente des Einsatzes konzentrisch angeordnet.

Die Belüftung eines formstabilen Behälters kann selbstverständlich in jeder beliebigen bekannten Weise erfolgen, von Vorteil ist es, wenn der Belüftungskanal durch den Einsatz verläuft, da er in diesem Fall zusammen mit der Ansaugöffnung durch die Verschlusskappe abgedeckt ist. Nach der Anordnung des Behälters am Spenderteil muss die Belüftung des Behälters möglich sein, sodass nur die der Ansaugöffnung zugeordnete Dichtzone ihre Funktion erfüllen darf. Bevorzugt steht daher einer ersten Ausführung die zweite Dichtzone über den Behälter nach oben vor, dichtet dadurch gegen die aufgesetzte Verschlusskappe und ist nach dem Ansetzen des Behälters funktionslos mit Abstand zur Unterseite der Austrag- einrichtung, damit der Belüftungskanal frei bleibt.

Nach der Abnahme der Verschlusskappe kann der Behälter an den Spenderteil angesetzt werden, wobei der Ansaugstutzen der Ausgabeeinrichtung in die Ansaugöffnung eindringt. Dabei schmiegt sich die erste Dichtzone der zweiten, weicheren Komponente des Einsatzes um den Ansaugstutzen und verbindet diesen dadurch dichtend mit dem Behälter.

Nachstehend wird nun die Erfindung anhand der Figuren der beiliegenden Zeichnungen näher beschrieben. Es zeigen:
- Fig. 1: eine Ansicht eines erfindungsgemäßen Sets, wobei der Behälter an einen Gehäuseoberteil angesetzt ist,
- Fig. 2: Einzelteile des Behälters mit Verschlusskappe,
- Fig. 3: einen Längsschnitt durch den Verbindungsbereich zwischen dem Behälter und dem Gehäuseoberteil,
- Fig. 4: ein vergrößerter Ausschnitt des Bereichs A in Fig. 3,
- Fig. 5: den Ausschnitt von Fig. 4 mit Verschlusskappe statt Gehäuseoberteil,
- Fig. 6: entsprechend Fig. 2 Einzelteile einer zweiten Ausführung des Behälters,
- Fig. 7: einen Längsschnitt durch den Verbindungsbereich zwischen der zweiten Ausführung des Behälters und dem Gehäuseoberteil,
- Fig. 8: einen vergrößerten Ausschnitt des Bereichs A in Fig. 7,
- Fig. 9: den Ausschnitt von Fig. 8 mit Verschlusskappe anstelle des Gehäuseoberteiles, und
- Fig. 10: eine vergrößerte Draufsicht auf den Einsatz in der zweiten Ausführung des Behälters entsprechend Fig. 6.

Ein erfindungsgemäßes Set weist einen Spender für ein pumpfähiges Medium auf, von dem in Fig. 1 ein Gehäuseoberteil 1 als Spenderteil gezeigt ist, und mindestens einen vor allem als Nachfüllung vorgesehenen Behälter 5 auf, in dem das zu spendende Medium, beispielsweise Seife, Gel, Creme, Desinfektionsmittel etc. enthalten ist. Der Behälter 5 ist mittels eines Bajonettverschlusses 9 (Fig. 3) mit dem Gehäuseoberteil 1 verbunden. Der Gehäuseoberteil 1 kann, wenn der Behälter 5 innerhalb der Außenkonturen des Gehäuseoberteils 1 liegt, durch einen nicht gezeigten Unterteil in der Art eines Übertopfes oder dergleichen ergänzt sein, der beispielsweise eine verbesserte Standfläche, Eingriffselemente zu einer Wandhalterung oder dekorative Elemente aufweist.

Der Spenderteil enthält eine Ausgabeeinrichtung 2 für das im Behälter 5 enthaltene Medium, die bei berührungsloser Betätigung beispielsweise eine sensorgesteuerte, motorisch betriebene Schlauchquetschpumpe oder dergleichen und bei händischer Betätigung beispielsweise eine Hubkolbenpumpe aufweist. Für das Verständnis der Erfindung ist dies aber von untergeordneter Bedeutung.

Die Ausgabeeinrichtung 2 weist einen Ansaugstutzen 3 auf, der an der Unterseite des Gehäuseoberteiles 1 vorsteht und mit einem Steigrohr 20 im Inneren des Behälters 5 strömungsverbunden ist. Der Behälter 5 umfasst einen zylindrischen Hals 6, in dem ein Einsatz 16 angeordnet ist, von dem das Steigrohr 20 nach unten absteht. Der Einsatz 16 umfasst zwei Bereiche 21, 22 unterschiedlicher Härte und wird weiter unten näher erläutert. Bevorzugte Materialien für den härteren Bereich 21 sind klassische Hartkunststoffe, beispielsweise Polypropylen, Polyethylen, oder ähnliche Werkstoffe. Materialien für den weicheren Bereich 22 haben bevorzugt eine Shore-Härte von 30 bis 90 Shore A, insbesondere von 50 Shore A. Bevorzugt besteht der Einsatz 16 aus einem ZweiKomponenten-Dichtungsmaterial.

An der Außenseite des Halses 6 sind zwei oder vier behälterseitige Elemente des Bajonettverschlusses 9 ausgebildet. Hierzu gehört ein etwa in Umfangsrichtung sich bis zu einem Anschlag 14 erstreckender Steg 11, der zumindest eine Einführschräge aufweist und in eine am Anschlag 14 endende Mulde 13 übergeht.

Am Gehäuseoberteil 1 sind gehäuseseitige Elemente 17 des Bajonettverschlusses 9 vorgesehen, insbesondere zylindrische Noppen oder dergleichen. Beim Ansetzen des Behälters 5 an den Gehäuseoberteil 1 und anschließenden Verdrehen um die Längsachse gelangen die gehäuseseitigen Elemente 17 unter die Stege 11 und der Behälter 5 wird aufgrund der Einführschräge nach oben an den Gehäuseoberteil 1 gepresst, wobei die Dichtung zwischen dem Ansaugstutzen 3 und der Ansaugöffnung des Einsatzes 16 wirksam wird.

Um das versehentliche Öffnen des Bajonettverschlusses 9 zu vermeiden, ist ein Öffnungswiderstand ausgebildet, der beispielsweise durch den Übergang zwischen der Mulde 13 und dem Steg 11 und/oder durch eine parallel zum Anschlag 14 angeformte Rippe 15 erreicht wird. Das bedeutet, dass der Behälter 5 beim Verriegeln oder beim Öffnen des Bajonettverschlusses 9 ein Hindernis spürbar überwindet. Fig. 2 zeigt noch eine Verschlusskappe 7 für den Behälter 5, die den gehäuseseitigen Elementen 17 des Gehäuseoberteiles 1 gleiche Vorsprünge oder Noppen aufweist. Der Behälter 5 kann jede beliebige Querschnittsform aufweisen, an die ein gegebenenfalls vorgesehener Übertopf angepasst ist.

Wie oben erwähnt, besteht der Einsatz 16 insbesondere aus einem 2K-Dichtungsmaterial, wobei der erste, härtere Bereich 21 zur Verbindung mit der Innenseite des Halses 6 einen Auflagering 28 und eine zentrale Hülse 29 umfasst, an die das Steigrohr 20 ins Innere des Behälters 5 angesetzt ist. Die zweite Komponente des Dichtungsmaterials des Einsatzes 16 bildet den weicheren Bereich 22, der zwei Dichtzonen 26 und 27 umfasst. Die erste Dichtzone 26 umschließt die entstandene Ansaugöffnung 24 und dichtet gegen den eingesteckten Ansaugstutzen 3 der Ausgabeeinrichtung 2, wie in Fig. 4 gezeigt.

In der Ausführung nach den Figuren 2 bis 5 ist die zweite Dichtzone 27 konzentrisch zur Ansaugöffnung 24 an der Oberseite des weicheren Bereichs 22 vorgesehen und steht über den Behälter 5 nach oben vor. Die zweite Dichtzone 27 ist dabei mit Abstand zur ersten Dichtzone 26 vorgesehen, wobei dazwischen ein Belüftungskanal 23 durch den Einsatz 16 verläuft.

Aus Fig. 4 ist ersichtlich, dass bei angeschlossenem Behälter 5 die zweite Dichtzone 27 in einem Abstand 25 zur Austrageeinrichtung 2 liegt und daher keinerlei Dichtfunktion ausübt, sodass bei Betätigung der Austrageinrichtung 2 Luft in den Behälter 5 durch den Belüftungskanal 23 des Einsatzes 16 einströmen kann. Hier ist nur die erste Dichtzone 26 in Funktion.

Aus Fig. 5 ist ersichtlich, dass die aufgesetzte Verschlusskappe 7 gegen die zweite Dichtzone 27 gedichtet ist, sodass im Behälter 5 enthaltenes Medium weder durch die offene Ansaugöffnung 24 noch durch den Belüftungskanal 23 austreten kann. Hier ist nur die zweite Dichtzone 27 in Funktion, nicht aber die erste Dichtzone 26 an der Ansaugöffnung 24.

Auf diese Weise wird ein Dichtelement eingespart, da bei herkömmlichen Seifenspendern mit Wechselbehälter ein Dichtelement an der Verschlusskappe und ein Dichtelement an der Austrageinrichtung vorgesehen sind.

In den Figuren 6 bis 10 ist ein Set aus dem Gehäuseoberteil 1, wie oben zu den Figuren 1 bis 5 beschrieben, und einer zweiten Ausführung des erfindungsgemäßen Behälters 5 gezeigt. Der wesentliche Unterschied zwischen den beiden Behälterausführungen liegt in den Details des aus dem 2-Komponenten-Dichtungsmaterial gebildeten Einsatzes 16.

Der in Fig. 10 in Draufsicht gezeigte Einsatz 16 umfasst wiederum einen härteren Bereich 21, der über den Auflagering 28 mit dem Hals 6 des Behälters 5 verbunden ist und aus einer härteren Dichtungskomponente hergestellt ist, und einen zweiten, weicheren Bereich 22, der an der Oberseite des härteren Bereiches 21 in diesen eingebettet ist, und aus einer weicheren Dichtungskomponente hergestellt ist umfasst. Im härteren Bereich 21 ist ein etwa C-förmiger Schlitz 31 mit einer Breite von 0,2 bis 1,5 mm, insbesondere von 0,37 mm ausgespart und nur durch den weicheren Bereich 22 überdeckt. Der härtere Bereich 21 unterstützt daher den weicheren Bereich 22 beim Durchstoß der zentralen Ansaugöffnung 24, da der Außenrand des C-förmigen Schlitzes 31 eine Scherkante für den unteren Außenrand des Ansaugstutzens 3 bildet. Nach innen ist der C-förmige Schlitz 31 durch einen über eine Materialbrücke 32 mit dem härteren Bereich 21 verbundenen Teil 30 begrenzt. Oberhalb des Teiles 30 kann der weichere Bereich 22 ausgespart sein, wie aus Fig. 10 ersichtlich ist. Beim Ansetzen des Behälters 5 an den Gehäuseoberteil 1 dringt dessen Ansaugstutzen 3 in den Einsatz 16, stanzt dabei den weicheren Bereich 22 entlang der Scherkante ein und drückt auf den Teil 30, der entweder ausgebrochen wird und nach unten fällt oder ausgebogen wird, je nach Eigenschaft des härteren Bereiches 21 des Einsatzes 16. Der weichere Bereich 22 umschließt dann dichtend den Ansaugstutzen 3, wie aus den Figuren 7 und 8 ersichtlich ist.

Der härtere Bereich 21 der ersten Komponente ist mit einer Belüftungsöffnung bzw. einem Belüftungskanal 23 versehen, rund um den der weichere Bereich 22 ausgespart ist. Der Belüftungskanal ist, wie dargestellt, mit einem Entenschnabel-ventil 33 oder dergleichen bestückt, durch das Luft bei Entnahme des Behälterinhalts in den formstabilen Behälter 5 nachströmen kann.

Die Punktierung der Ansaugöffnung bzw. das Entfernen der Materialbrücke 32 durch den Ansaugstutzen 3 erfordert nur einen sehr geringen axialen Weg, der spätestens beim Anziehen des Bajonettverschlusses in jedem Fall erreicht worden ist, sodass der Behälter 5 zuverlässig geöffnet ist. Dank der geringen Breite des Schlitzes 31 und der Unterstützung des den Schlitz 31 abdeckenden, weicheren Bereiches 22 durch den härteren Bereich 21 wird der weichere Bereich 22 beim Ansetzen des Behälters an den Gehäuseoberteil 1 zuverlässig abgetrennt.

Die in den Figuren 6 bis 10 gezeigte Ausführung kann auch in Spendern verwendet werden, in die der Behälter 5 kopfstehend eingesetzt wird, wobei in diesem Fall das Steigrohr 20 im Behälter 5 entfällt.

## Patentansprüche

1. Ein pumpfähiges Medium enthaltender Behälter (5) mit einer Öffnung, die durch einen Einsatz (16) verschlossen ist, in dem mittels eines Ansaugstutzens (3) eine Ansaugöffnung (24) durchgestoßen werden kann, wobei der Einsatz (16) zumindest zwei, vorzugsweise einander überlagernde, Bereiche (21, 22) unterschiedlicher Härte aufweist, wobei der härtere Bereich (21) des Einsatzes (16) an der Öffnung des Behälters (5) anliegt, und der weichere Bereich zumindest einen Teil der Ansaugöffnung (24) überdeckt, dass der härtere Bereich (21) Eigenschaften aufweist, die auf eine Unterstützung des weicheren Bereiches (22) beim Durchstoßen des Einsatzes (16) abgestimmt sind, und dass der weichere Bereich (22) Eigenschaften aufweist, die auf eine Dichtfunktion zum Ansaugstutzen (3) abgestimmt sind, wobei im härteren Bereich (21) des Einsatzes (16) zumindest ein Teil der Ansaugöffnung (24) ausgespart und vom weicheren Bereich (22) überdeckt ist, **dadurch gekennzeichnet, dass** die Ansaugöffnung (24) einen Schlitz (31) aufweist, dessen Rand eine Scherkante bildet, entlang der der weichere Bereich (22) durchtrennbar ist.

2. Behälter nach Anspruch 1, **dadurch gekennzeichnet, dass** der Schlitz (31) C-förmig ist und innen von einem über eine entfernbare Materialbrücke (32) mit dem härteren Bereich (21) verbundenen Teil (30) begrenzt ist.

3. Behälter nach Anspruch 1 oder 2, **dadurch gekennzeichnet, dass** der Schlitz (31) eine Breite von 0,2 bis 1,5 mm, vorzugsweise von 0,37 mm aufweist.

4. Behälter nach einem der Ansprüche 1 bis 3, **dadurch gekennzeichnet, dass** der härtere Bereich (21) aus einem klassischen Hartkunststoff, beispielsweise Polypropylen, Polyethylen, oder einem ähnlichen Werkstoff, und der weichere Bereich (22) vorzugsweise aus einem Material mit einer Shorehärte von 30 bis 90 Shore A, insbesondere von 50 Shore A, besteht.

5. Behälter nach einem der Ansprüche 1 bis 4, **dadurch gekennzeichnet, dass** der Einsatz (16) aus einem 2K-Dichtungsmaterial gebildet ist, das eine Hartkomponente und eine Weichkomponente umfasst, die den härteren und den weicheren Bereich (21, 22) bilden.

6. Behälter nach einem der Ansprüche 1 bis 5, wobei der Behälter (5) formstabil ist, **dadurch gekennzeichnet, dass** durch den härteren Bereich (21) des Einsatzes (16) ein Belüftungskanal (23) geführt ist, in den ein Ventil eingesetzt ist, wobei der weichere Bereich (22) rund um den Belüftungskanal (23) vorzugsweise ausgespart ist.

7. Behälter nach Anspruch 6, **dadurch gekennzeichnet, dass** das Ventil ein Entenschnabelventil (33) ist.

8. Set, umfassend einen Spender für ein pumpfähiges Medium, mit einer in einem Gehäuseoberteil (1) angeordneten Ausgabeeinrichtung (2), an der ein Ansaugstutzen (3) vorgesehen ist, und einen das pumpfähige Medium enthaltenden Behälter (5) nach einem der Ansprüche 1 bis 7, mit einem aus einem Dichtungsmaterial gebildeten Einsatz (16), der eine Ansaugöffnung (24) aufweist, wobei sich der Ansaugstutzen (3) der Ausgabeeinrichtung (2) nach dem Ansetzen des Behälters (5) an den Gehäuseoberteil (1) dichtend durch die Ansaugöffnung (24) erstreckt.

9. Set nach Anspruch 8, **dadurch gekennzeichnet, dass** der Einsatz (16) aus einem 2K-Dichtungsmaterial gebildet ist, und ein den Behälter (5) berührender Bereich (21) aus einer ersten Komponente besteht, deren Eigenschaften auf einen Halt im Behälter (5) abgestimmt sind, und ein die Abdichtung übernehmender Bereich (22) aus einer zweiten Komponente besteht, deren Eigenschaften auf eine Dichtfunktion abgestimmt sind.

10. Set nach Anspruch 9, **dadurch gekennzeichnet, dass** an der zweiten Komponente des Einsatzes (16) eine die Ansaugöffnung (24) umschließende erste Dichtzone (26), und vorzugsweise, wenn der Behälter (5) formstabil ist, eine einen Belüftungskanal (23) umschließende zweite Dichtzone (27) ausgeformt sind.

11. Set nach Anspruch 10, **dadurch gekennzeichnet, dass** die zweite Komponente des Einsatzes (16) zwei insbesondere konzentrische Dichtzonen (26, 27) aufweist, wobei die erste Dichtzone (26) nur die Ansaugöffnung (24) umgibt, und die zweite Dichtzone (27) die Ansaugöffnung (24) und den Belüftungskanal (23) umschließt.

12. Set nach Anspruch 10 oder 11, **dadurch gekennzeichnet, dass** die den Belüftungskanal (23) einschließende Dichtzone (27) über den Behälter (5) nach oben vorsteht, und nach dem Ansetzen des Behälters (5) an den Gehäuse-oberteil (1) mit Abstand (25) zur Unterseite der Austrageinrichtung (2) liegt.

13. Set nach einem der Ansprüche 8 bis 12, **dadurch gekennzeichnet, dass** der Behälter (5) einen an den Gehäuseoberteil (1) ankoppelbaren Hals (6) aufweist, an dem außen behälterseitige Elemente eines Bajonettverschlusses (9) und innen der Einsatz (16) aus Dichtungsmaterial vorgesehen sind, wobei der Bajonettverschluss (9) vorzugsweise einen Öffnungswiderstand aufweist.

14. Set nach Anspruch 13, **dadurch gekennzeichnet, dass** die behälterseitigen Elemente des Bajonettverschlusses (9) jeweils einen axial anziehenden Steg (11) mit einer am Anschlag (14) endenden Mulde (13) aufweisen, deren Übergang zum Steg (11) den Öffnungswiderstand bildet.

15. Set nach Anspruch 13 oder 14, **dadurch gekennzeichnet, dass** die gehäuseseitigen Elemente (17) zylindrische Noppen sind.

16. Set nach einem der Ansprüche 12 bis 15, **dadurch gekennzeichnet, dass** der das pumpfähige Medium enthaltende Behälter (5) vor dem Ansetzen an den Gehäuseoberteil (1) durch eine Verschlusskappe (7) verschlossen und durch die nach oben vorstehende Dichtzone (27) des Einsatzes (16) gedichtet ist.

## Claims

1. Container (5), containing a pumpable medium, with an opening, which is closed by an insert (16), which can be punctured by a suction intake (24) by means of an intake fitting (3), wherein the insert (16) has at least two regions (21, 22) with different hardnesses, preferably one overlaid on the other, wherein the harder region (21) of the insert (16) abuts the opening of the container (5) and the softer region covers at least a part of the suction intake (24), wherein the harder region (21) has properties which are adapted to supporting the softer region (22) when the insert (16) is punctured, and wherein the softer region (22) has properties which are adapted to a sealing function for the intake fitting (3), wherein, in the harder region (21) of the insert (16), at least a part of the suction intake (24) is recessed and is covered by the softer region (22), **characterized in that** the suction intake (24) has a slot (31), the edge of which forms a shearing edge, along which the softer region (22) can be severed.

2. Container according to claim 1, **characterized in that** the slot (31) is C-shaped and is delimited on the inside by a part (30) that is connected to the harder region (21) via a removable material bridge (32).

3. Container according to claim 1 or 2, **characterized in that** the slot (31) has a width of from 0.2 to 1.5 mm, preferably of 0.37 mm.

4. Container according to one of claims 1 to 3, **characterized in that** the harder region (21) consists of a conventional hard plastic, for example polypropylene, polyethylene, or a similar material, and the softer region (22) preferably consists of a material with a Shore Hardness of from 30 to 90 Shore A, in particular of 50 Shore A.

5. Container according to one of claims 1 to 4, **characterized in that** the insert (16) is formed of a two-component sealing compound, which comprises a hard component and a soft component, which form the harder and the softer region (21, 22).

6. Container according to one of claims 1 to 5, wherein the container (5) is dimensionally stable, **characterized in that** an air duct (23), into which a valve is inserted, is guided through the harder region (21) of the insert (16), wherein the softer region (22) is preferably recessed around the air duct (23).

7. Container according to claim 6, **characterized in that** the valve is a duckbill valve (33).

8. Set, comprising a dispenser for a pumpable medium, with a dispensing device (2) which is arranged in a housing top part (1) and on which an intake fitting (3) is provided, and a container (5) according to one of claims 1 to 7, containing the pumpable medium, with an insert (16) which is formed of a sealing compound and has a suction intake (24), wherein the intake fitting (3) of the dispensing device (2) extends through the suction intake (24) in a sealing manner after the container (5) has been attached to the housing top part (1).

9. Set according to claim 8, **characterized in that** the insert (16) is formed of a two-component sealing compound, and a region (21) touching the container (5) consists of a first component, the properties of which are adapted to being held in the container (5), and a region (22) undertaking the sealing consists of a second component, the properties of which are adapted to a sealing function.

10. Set according to claim 9, **characterized in that** a first sealing zone (26), surrounding the suction intake (24), and preferably, if the container (5) is dimensionally stable, a second sealing zone (27), surrounding an air duct (23), are moulded on the second component of the insert (16).

11. Set according to claim 10, **characterized in that** the second component of the insert (16) has two in particular concentric sealing zones (26, 27), wherein the first sealing zone (26) encloses only the suction intake (24), and the second sealing zone (27) surrounds the suction intake (24) and the air duct (23).

12. Set according to claim 10 or 11, **characterized in that** the sealing zone (27) surrounding the air duct (23) protrudes upwards above the container (5) and is at a distance (25) from the underside of the discharge device (2) after the container (5) has been attached to the housing top part (1).

13. Set according to one of claims 8 to 12, **characterized in that** the container (5) has a neck (6), which can be coupled to the housing top part (1) and on which container-side elements of a bayonet closure (9) are provided on the outside and the insert (16) made of sealing compound is provided on the inside, wherein the bayonet closure (9) preferably has an opening resistance.

14. Set according to claim 13, **characterized in that** the container-side elements of the bayonet closure (9) each have an axially tightening bar (11) with a recess (13) which ends at the limit stop (14) and the transition from which to the bar (11) forms the opening resistance.

15. Set according to claim 13 or 14, **characterized in that** the housing-side elements (17) are cylindrical nubs.

16. Set according to one of claims 12 to 15, **characterized in that** the container (5) containing the pumpable medium is closed by a closure cap (7) and sealed by the upwardly protruding sealing zone (27) of the insert (16) before it is attached to the housing top part (1).

## Revendications

1. Récipient (5) contenant un milieu pouvant être pompé, avec une ouverture, qui est fermée par un insert (16), dans lequel une ouverture d'aspiration (24) peut être transpercée au moyen d'une tubulure d'aspiration (3), dans lequel l'insert (16) présente au moins deux zones (21, 22), de préférence se superposant l'une l'autre, à dureté différente, dans lequel la zone plus dure (21) de l'insert (16) repose sur l'ouverture du récipient (5) et la zone plus souple recouvre au moins une partie de l'ouverture d'aspiration (24), dans lequel la zone plus dure (21) présente des propriétés qui sont adaptées à un soutien de la zone plus souple (22) lors du transpercement de l'insert (16) et la zone plus souple (22) présente des propriétés qui sont adaptées à une fonction d'étanchéité par rapport à la tubulure d'aspiration (3), dans lequel au moins une partie de l'ouverture d'aspiration (24) est ménagée et est recouverte par la zone plus souple (22) dans la zone plus dure (21) de l'insert (16), **caractérisé en ce que** l'ouverture d'aspiration (24) présente une entaille (31), dont le bord forme une arête de cisaillement, le long de laquelle la zone plus souple (22) peut être sectionnée.

2. Récipient selon la revendication 1, **caractérisé en ce que** l'entaille (31) est en forme de C et est délimitée à l'intérieur par une partie (30) reliée à la zone plus dure (21) par l'intermédiaire d'un pont de matériau (32) pouvant être retiré.

3. Récipient selon la revendication 1 ou 2, **caractérisé en ce que** l'entaille (31) présente une largeur de 0,2 à 1,5 mm, de préférence de 0,37 mm.

4. Récipient selon l'une quelconque des revendications 1 à 3, **caractérisé en ce que** la zone plus dure (21) est constituée d'une matière plastique dure classique, par exemple de polypropylène, de polyéthylène, ou d'un matériau similaire, et la zone plus souple (22) est constituée de préférence d'un matériau avec une dureté Shore de 30 à 90 Shore A, en particulier de 50 Shore A.

5. Récipient selon l'une quelconque des revendications 1 à 4, **caractérisé en ce que** l'insert (16) est formé d'un matériau d'étanchéité à 2 composants, qui comprend un composant dur et un composant souple, qui forment la zone plus dure et la zone plus souple (21, 22).

6. Récipient selon l'une quelconque des revendications 1 à 5, dans lequel le récipient (5) est de forme stable, **caractérisé en ce qu'**est guidé à travers la zone plus dure (21) de l'insert (16) un canal de ventilation (23), dans lequel une soupape est insérée, dans lequel la zone plus souple (22) est de préférence ménagée tout autour du canal de ventilation (23).

7. Récipient selon la revendication 6, **caractérisé en ce que** la soupape est une soupape à bec de canard (33).

8. Ensemble comprenant un distributeur pour un milieu pouvant être pompé, avec un dispositif de distribution (2) disposé dans une partie supérieure de boîtier (1), sur lequel une tubulure d'aspiration (3) est prévue, et un récipient (5) selon l'une quelconque des revendications 1 à 7 contenant le milieu pouvant être pompé, avec un insert (16) formé à partir d'un matériau d'étanchéité, qui présente une ouverture d'aspiration (24), dans lequel la tubulure d'aspiration (3) du dispositif de distribution (2) s'étend à travers l'ouverture d'aspiration (24) de manière à assurer l'étanchéité après le placement du récipient (5) sur la partie supérieure de boîtier (1).

9. Ensemble selon la revendication 8, **caractérisé en ce que** l'insert (16) est formé à partir d'un matériau d'étanchéité à 2 composants, et une zone (21) venant en contact avec le récipient (5) est constituée d'un premier composant, dont les propriétés sont adaptées à un maintien dans le récipient (5), et une zone (22) assurant l'étanchéification est constituée d'un deuxième composant, dont les propriétés sont adaptées à une fonction d'étanchéité.

10. Ensemble selon la revendication 9, **caractérisé en ce qu'**une première zone étanche (26) entourant l'ouverture d'aspiration (24) et, de préférence lorsque le récipient (5) est de forme stable, une deuxième zone étanche (27) entourant un canal de ventilation (23) sont formées sur le deuxième composant de l'insert (16).

11. Ensemble selon la revendication 10, **caractérisé en ce que** le deuxième composant de l'insert (16) présente deux zones étanches (26, 27) en particulier concentriques, dans lequel la première zone étanche (26) entoure seulement l'ouverture d'aspiration (24) et la deuxième zone étanche (27) entoure l'ouverture d'aspiration (24) et le canal de ventilation (23).

12. Ensemble selon la revendication 10 ou 11, **caractérisé en ce que** la zone étanche (27) renfermant le canal de ventilation (23) fait saillie vers le haut au-delà du contenant (5) et se situe à distance (25) par rapport au côté inférieur du dispositif de déversement (2) après le placement du récipient (5) sur la partie supérieure de boîtier (1).

13. Ensemble selon l'une quelconque des revendications 8 à 12, **caractérisé en ce que** le récipient (5) présente un col (6) pouvant être accouplé à la partie supérieure de boîtier (1), sur lequel des éléments côté récipient d'une fermeture à baïonnette (9) sont prévus à l'extérieur et l'insert (16) composé d'un matériau d'étanchéité est prévu à l'intérieur, dans lequel la fermeture à baïonnette (9) présente de préférence une résistance à l'ouverture.

14. Ensemble selon la revendication 13, **caractérisé en ce que** les éléments côté contenant de la fermeture à baïonnette (9) présentent respectivement une entretoise (11) à attraction axiale avec une cavité (13) se terminant sur la butée (14), dont le passage à l'entretoise (11) forme la résistance à l'ouverture.

15. Ensemble selon la revendication 13 ou 14, **caractérisé en ce que** les éléments côté boîtier (17) sont des boutons cylindriques.

16. Ensemble selon l'une quelconque des revendications 12 à 15, **caractérisé en ce que** le récipient (5) contenant le milieu pouvant être pompé est fermé par un bouchon de fermeture (7) avant le placement sur la partie supérieure de boîtier (1) et est formé par la zone étanche (27), faisant saillie vers le haut, de l'insert (16).
